# EUROPÄISCHE PATENTSCHRIFT

(11) **EP 0 108 311 B1**
(45) Veröffentlichungstag und Bekanntmachung des Hinweises auf die Patenterteilung: **16.05.1990**
(21) Anmeldenummer: 83110509.3
(22) Anmeldetag: 21.10.1983
(51) Int. Cl.: B61L 21/08

(54) **Einrichtung zur Anschaltung zentraler Funktionseinheiten an ein Spurplanstellwerk**
Central control units setting device for a route interlocking system
Dispositif de mise en circuit d'unités de commande centrales pour une installation d'enclenchement de voies

(30) Priorität: 30.10.1982 DE 3240342
(43) Veröffentlichungstag der Anmeldung: 16.05.1984
(73) Patentinhaber: ALCATEL N.V., NL-1077 XX Amsterdam (NL); Alcatel SEL Aktiengesellschaft, D-70435 Stuttgart (DE)
(72) Erfinder: Walter, Heinrich, D-7140 Ludwigsburg (DE)
(74) Vertreter: Villinger, Bernhard, Dipl.-Ing.

(56) Entgegenhaltungen:
- DE-A- 2 925 169
- DE-B- 2 909 512
- Elektrisches Nachrichtenwesen, Band 56, nr. 213, 1981, Fachzeitschrift der ITT, J.M. Cotton u.a., "System 12 Digital-Koppelnetz", Seiten 147-160 und Deckblatt.

## Beschreibung

Die Erfindung betrifft eine Einrichtung gemäß dem Oberbegriff des Patentanspruchs 1.

In Stellwerken werden heute in zunehmendem Maße Stellvorgänge nicht mehr nur vom Stelltisch aus, sondern auch über besondere zentrale Funktionseinheiten ausgelöst. Diese Funktionseinheiten können Bedienungseinrichtungen sein, wie z.B. Nummernstellpulte, sie können aber auch automatisch arbeitende Einrichtungen wie z.B. eine Fernsteuerung oder ein Betriebsleit-Operationsrechner sein. Es gibt weitere zentrale Funktionseinheiten, die, auch ohne Stellvorgänge zu bewirken, Stellwerksinformation benötigen. Hier sind vor allem Linienzugbeeinflussung und Betriebsleitzentralen, ferner Anzeigeeinrichtungen, Dispositionsrechner, Fahrplanrechner zu nennen.

Alle diese zentralen Funktionseinheiten benötigen Zugriff zu den einzelnen Stellgruppen des Stellwerks. Dieser Zugriff wurde bei Relaisstellwerken über für jede Funktionseinheit gesonderte Interfaces erreicht und war mit erheblichem Aufwand sowohl bei den Funktionseinheiten als auch in den Stellgruppen verbunden. Benötigte doch jede Funktionseinheit ihre eigene Zugriffsstelle in den Relaisgruppen, die z.T. noch umschaltbar sein mußte.

Da die einzelnen Relaisgruppen nicht beliebig viele Kontakte und Relaiseingänge aufweisen, mußten entweder Wiederholergruppen eingesetzt oder zusätzliche Abgriffstellen am Stelltisch eingerichtet werden.

Bei einem Stellwerk mit über geographische Datenverbindungen gekoppelten, mit Mikroprozessoren ausgestatteten Stellgruppen, wie es z.B. in der Deutschen Patentanmeldung P 32 32 308.5 beschrieben ist, müssen die zentralen Funktionseinheiten Zugriff zu den Mikroprozessoren der Stellgruppen erhalten. Da auch hier nicht beliebig viele Ein- und Ausgänge zur Verfügung stehen, müssen besondere Steuerschaltungen vorgesehen werden, die den Zugriff der einzelnen Funktionseinheiten zeitlich regeln und dabei auch eventuelle Prioritäten berücksichtigen. Solche Steuerschaltungen, insbesondere dann, wenn sie signaltechnisch sicher arbeiten sollen, sind aufwendig und störungsanfällig. Sie müssen für jedes einzelne Stellwerk speziell ausgestaltet und bei Hinzufügen jeder weiteren Funktionseinheit geändert werden.

Aus der DE-Auslegeschrift 29 09 515 ist es, z.B. aus Fig. 2 und zugehöriger Beschreibung, bekannt, einzelne, mit Mikroprozessoren ausgestattete Stellgruppen eines Spurplanstellwerks über eine Daten-Ringleitung mit einer zentralen Bediengruppe zu verbinden. Eine weitere zentrale Funktionseinheit, eine Fahrwegauswahlgruppe, ist hier mit der Bediengruppe verbunden und hat keinen direkten Zugriff zu den Stellgruppen. Bei Einsatz mehrerer zentraler Funktionseinheiten, die jeweils Zugriff zu allen Stellgruppen benötigen, wäre die gemeinsame Daten-Ringleitung schnell überlastet und ein schneller Zugriff nicht mehr gewährleistet. Es müßten Maßnahmen zur Prioritätenregelung getroffen und eventuell weitere Daten-Ringleitungen mit den hierfür erforderlichen zusätzlichen Anschlußstellen an den Stellgruppen eingerichtet werden.

Mit der Erfindung wird eine Einrichtung geschaffen, die den schnellen Zugriff aller möglichen zentralen Funktionseinheiten zu den mikroprozessorgesteuerten Stellgruppen eines elektronischen Stellwerks gestattet und keine an das Stellwerk speziell angepaßte Steuerschaltung enthält.

Die Einrichtung nach der Erfindung wird durch die Merkmale des Patentanspruchs 1 beschrieben.

Mit dem digitalen Koppelnetz, wie es für Telefonvermittlungen, z.B. aus "Elektrisches Nachrichtenwesen", Band 56, No. 2/3, 1981, Seiten 147 ff bekannt ist, ist nicht nur gewährleistet, daß mehrere zentrale Funktionseinheiten zu allen Stellgruppen Zugriff erhalten, sondern dieser Zugriff kann auch gleichzeitig über verschiedene Kanäle und damit, wenn nötig, signaltechnisch sicher erfolgen. Damit können auch Funktionseinheiten für Hilfsbedienungen und Einzelbedienung der Stellelemente, die bisher über Ringleitungen mit allen Stellgruppen gleichzeitig in Verbindung standen, über das Koppelnetz gezielt mit jeder einzelnen Stellgruppe verbunden werden. Dies kann entweder mittels Adressierung von der Hilfsbedieneinrichtung aus oder aufAnforderung, mittels Tastendruck von dem Einzelelement aus geschehen. Ein besonderer Vorteil der erfindungsgemäßen Einrichtung ist auch deren Flexibilität gegenüber Veränderungen des Stellwerks durch Ausbau oder nachträglichen Einbau zusätzlicher, möglicherweise neu entwickelter Funktionseinheiten, die in jedem Falle konfliktlos zu den bisher vorhandenen Funktionseinheiten hinzugefügt werden können.

Eine Ausgestaltung der Einrichtung nach der Erfindung ist im Patentanspruch 2 beschrieben und betrifft Stellwerke, in denen einer Steilgruppe zwei oder mehr Stellelemente zugeordnet sind.

Anhand von 2 Figuren soll im folgenden ein Ausführungsbeispiel der Einrichtung nach der Erfindung beschrieben werden.
Figur 1 zeigt eine Stellgruppe eines elektronischen Spurplanstellwerks
Figur 2 zeigt Anordnung und Zugriff von verschiedenen zentralen Funktionseinheiten in einem elektronischen Spruplanstellwerk

In Figur 1 ist schematisch eine einen Mikrorechner (CPU 5, Speicher 6,8) enthaltende Stellgruppe 1 dargestellt. Die Ein/Ausgänge des Mikrorechners sind gleichzeitig die Ein/Ausgänge der Gruppe. Sie teilen sich auf in bis zu vier geographische Ein/Ausgänge 2, über welche Datenverbindungen zu den im Spurplan benachbarten Stellgruppen bestehen, in einen Ein/Ausgang 4 zur Steuerung und Überwachung der zugeordneten Stellelemente 7 wie z.B. Weichenantrieb, Signalansteuerung oder Gleisfreimeldung und einen Ein/Ausgang 3 für den externen Zugriff. Zusätzlich zu den genannten Ein/Ausgängen sind Stelltischtasten 9 zur manuellen Ansteuerung der Stellgruppen vorhanden. Alle Ein/Ausgänge sind mit Parallel-Seriell-Wandlern ausgestattet.

In Figur 2 sind eine Reihe zentraler Funktionseinheiten, wie z.B. ein Nummernstellpult 13, eine Fernsteuereinrichtung 14, ein Betriebsleit-Operationsrechner 15, eine Linienzugbeeinflussungs-Zentrale 16 und eine Anzeigeeinrichtung 17 dargestellt, die über ein digitales Koppelnetz 10 mit den Stellgruppen (Weichen- und Kreuzungsgruppen 11, Start-Ziel-Elementgruppen 12) verbunden sind. Das digitale Koppelnetz, ermöglicht als Raum-Zeit-Vielfach zu jeder Zeit den Zugriff jeder der Funktionseinheiten zu jeder Stellgruppe. Die Funktionseinheiten geben hierzu Datentelegramme an das digitale Koppelnetz aus, die Adressen der jeweils gewünschten Stellgruppen enthalten. Ist eine Stellgruppe bereits durch eine andere Funktionseinheit belegt, so wird dies über das digitale Koppelnetz erkannt. Es kann dann der Zugriff zeitlich verschoben werden. Ausfälle im digitalen Koppelnetz treten praktisch nicht in Erscheinung, da eine große Zahl möglicher verschiedener Durchschaltwege zur Verfügung steht. Soll sicherheitskritische Information über das digitale Koppelnetz ausgegeben oder übernommen werden, so kann dies praktisch gleichzeitig über zwei verschiedene Wege erfolgen. Es besteht in der empfangenden Einrichtung dann die Möglichkeit, die über die verschiedenen Wege übertragene Information durch Vergleich auf übertragungsfehler zu prüfen.

## Patentansprüche

1. Einrichtung zur Anschaltung zentraler Funktionseinheiten (13, ..., 17) an über geographische Datenverbindungen miteinander gekoppelte, mit Mikroprozessoren (5) ausgestattete, den Fahrwegelementen zugeordnete Stellgruppen (1, 11, 12) eines Spurplanstellenwerks, dadurch gekennzeichnet, daß jede Stellgruppe (1, 11, 12) einen besonderen seriellen Ein/Ausgang (3) für externen Zugriff besitzt, der über ein digitales Koppelnetz (10) mit sämtlichen zentralen Funktionseinheiten (13, ..., 17), die Zugriff zu den Stellgruppen (11, 12) benötigen, verbunden ist.

2. Einrichtung nach Anspruch 1, dadurch gekennzeichnet, daß Stellgruppen, die zwei oder mehr Fahrwegelementen zugeordnet sind, für jedes dieser Fahrwegelemente einen getrennten seriellen Ein/Ausgang aufweisen.

## Revendications

1. Dispositif pour la mise en circuit d'unités centrales de commande (13, ...., 17) dans des groupes de distribution (1, 11, 12) d'une installation d'enclenchement planifié de voies qui sont équipés de microprocesseurs (5) et qui sont reliés entre eux par l'intermédiaire de transmissions géographiques de données, caractérisé en ce que chaque groupe de distribution (1, 11, 12) comporte une entrée/sortie série particulière (3) pour accès externe, qui est reliée, par l'intermédiaire d'un réseau de couplage numérique (10) avec toutes les unités centrales de commande (13, ..., 17), qui nécessitent un accès avec les groupes de distribution (11, 12).

2. Dispositif selon la revendication 1, caractérisé en ce que les groupes de distribution qui sont associés à deux ou plus de deux éléments de voies comportent pour chacun de ces éléments de voies, une entrée/sortie série séparée.

## Claims

1. A system for the connection of central functional units (13,..., 17) to setting groups (1, 11, 12) of a geographical interlocking station, said setting groups being connected to each other via geographical data connections, equipped with microprocessors (5) and assigned to the route elements, characterized in that each setting group (1, 11, 12) has a special serial input/output (3) for external access which is connected via a digital switching network (10) to all central functional units (13, ..., 17) which require access to the setting groups (11, 12).

2. A system as claimed in Claim 1, characterized in that setting groups which are assigned to two or more route elements comprise a separate serial input/output for each of these route elements.
